# EUROPÄISCHE PATENTSCHRIFT

(11) **EP 0 443 662 B1**
(45) Veröffentlichungstag und Bekanntmachung des Hinweises auf die Patenterteilung: **04.01.1995**
(21) Anmeldenummer: 91200285.4
(22) Anmeldetag: 11.02.1991
(51) Int. Cl.: A47L 15/23

(54) **Sprüharmlagerung bei einer Geschirrspülmaschine**
Rotating spray arm arrangement for dishwasher
Système de fixation pour bras de pulvérisation rotatif dans un lave-vaisselle

(30) Priorität: 13.02.1990 DE 4004319
(43) Veröffentlichungstag der Anmeldung: 28.08.1991
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Buser, Josef, W-6796 Schönenberg-Kübelberg 4 (DE); Rapke, Harry, W-6680 Neunkirchen 4 (DE)
(74) Vertreter: Melio, Jan Dirk

(56) Entgegenhaltungen:
- DE-A- 3 430 464
- FR-A- 2 236 468
- US-A- 3 672 573
- US-A- 3 918 644

## Beschreibung

Die Erfindung bezieht sich auf eine Sprüharmlagerung bei einer Geschirrspülmaschine mit einem ortsfesten Tragrohr für die Zufuhr von Spülwasser, einem auf einem Lagerzapfen des Tragrohres drehbar gelagerten Rotor zur Verteilung des Spülwassers und mit einem einen Spalt zwischen dem Rotor und dem Tragrohr abdichtenden Dichtungsring, der mit einer Mantelfläche drehfest an einem Zylinderteil des Rotors und mit einer Stirnseite an einer parallel zur Rotorebene liegenden Dichtfläche des Tragrohres anliegt.

Eine derartige Bauart ist z. B. durch die DE-PS 34 30 464 bekannt geworden. Bei der bekannten Bauart ist der Rotor drehbar auf einem mit dem Tragrohr fest verbundenen Lagerzapfen gelagert. Der auf den Lagerzapfen gesteckte Rotor wird durch eine auf das freie Ende des Lagerzapfen geschraubte Mutter gehalten, wobei zwischen der Mutter und der Oberseite des Rotors ein Spiel bestehen bleibt, so daß der Rotor drehbar auf dem Lagerzapfen und damit auf dem Tragrohr gelagert ist. Das Zylinderteil des Rotors umgibt das freie Ende des Tragrohres unter Bildung eines Spaltes. Ein radial federnder geschlitzter Dichtring liegt mit seiner äußeren Mantelfläche drehfest an der inneren Mantelfläche des Zylinderteiles an und läuft in einer Dichtnut des Tragrohres um. Je nach Größe des Wasserdruckes wird die eine oder die andere Stirnfläche des Dichtringes an der zugehörigen Teilfläche der Dichtnut anliegen und bildet somit eine Dichtung. Bei Verschleiss in den Dichtbereichen erfolgt eine selbsttaetige Nachstellung des Dichtringes.

Bei einer anderen, von der Anmelderin verwendeten aehnlichen Bauart ist der Rotor ueber eine besondere Lagerbuchse ebenfalls auf einem ortsfest mit dem Tragrohr verbundenen Lagerzapfen drehbar gelagert. Auch bei dieser Bauart wird der Rotor durch eine auf das freie Ende des Lagerzapfens geschraubte Mutter gegen Loesen gesichert. bei dieser Bauart ist das innen liegende Zylinderteil des Rotors unter Bildung eines Spaltes von dem Tragrohr umgeben, wobei in dem Spalt ein Dichtring vorgesehen ist, der mit seiner inneren Mantelflaeche auf der ausseren Mantelflaeche des Zylinderteiles sitz und mit seiner einen Stirnseite eine Dichtflaeche mit einer Ueberwurfmutter des Tragrohres bildet.

Bei beiden bekannten Bauarten muss also der Rotor durch eine besondere, auf den Lagerzapfen geschraubte Mutter gegen Loesen gesichert werden.
In US-A-3918644 ist eine Sprueharmlagerung gezeicht wobei ein Zylinderteil des Rotors einstuechig mit einem Ring versehen ist der in einer umlaufenden Ringnut des Tragrohres aufgenommen ist. Ein Nachteil dieser einstuechigen Ausfuehrung ist dass ein geeignetes Material fuer den Ring nicht anwendbar ist. Desweiteren uebernimmt hier der Ring sowohl die Lagerungs- als auch die Dichtungsfunktion was impliziert dass entweder die Lagerung oder die Dichtung nicht optimal funktioniert.

Der Erfindung liegt die Aufgabe zugrunde, eine Sprueharmlagerung der eingangs genannten Art hinsichtlich ihres Aufbaues und ihrer Montage zu vereinfachen und zu verbessern. Diese Aufgabe wird gemaess der Erfindung dadurch geloest, dass der Dichtungsring in einer umlaufenden Ringnut des Zylinderteiles gelagert und dass der Rotor durch die am Dichtungsring angreifende, als Gegenlager funktionierende Dichtflaeche des Tragrohres gegen Loesen gesichert ist. Bei einer derartigen erfindungsgemaessen Ausbildung uebernimmt der Dichtungsring. sowohl die Funktion der Abdichtung als auch die Funktion der Halterung des Rotors

Durch die unverrückbare Befestigung des Dichtungsringes auf dem Zylinderteil des Rotors und durch das mit diesem Dichtungs- bzw. Haltering zusammenwirkende Gegenlager des Tragrohres wird der Rotor zuverlässig auf dem Lager des Tragrohres festgehalten, so daß eine bisher übliche besondere Befestigung des Rotors mit einer auf den Lagerzapfen des Tragrohres geschraubten Mutter entfallen kann. An der zum Spülraum hin geschlossenen Lagerstelle (Sacklochbohrung) kann somit auch kein Schälwasser mehr austreten. Die Anordnung des Dichtringes in einer umlaufenden Ringnut des Zylinderteiles ermöglicht eine besonders einfache Montage des Dichtringes durch Einschnappen in die Ringnut, wenn der Dichtungsring radial nachgiebig ausgebildet und entweder geschlitzt oder geschlossen ausgebildet ist.

Durch die drehfeste Lagerung des Dichtungsringes auf dem Zylinderteil wird eine Relativbewegung und damit ein Verschleiß zwischen diesen beiden Teilen im allgemeinen verhindert. Für den Fall, daß bei Vervendung eines radial federnden Dichtungsringes die Federspannung aus irgendwelchen Gründen nachläßt, kann in weiterer Ausgestaltung der Erfindung am Zylinder ein in eine Freisparung des Dichtungsringes eingreifender Mitnehmer vorgesehen sein. Damit wird auf einfache und zuverlässige Weise eine Relativ-Drehbewegung zwischen Rotor und Dichtungsring vermieden, so daß das Zylinderteil bzw. der Rotor verschleißfrei bleiben. Wesentlich bei der Erfindung ist somit, daß im Normalfall nur eine Axialgleitreibung zwischen einer Stirnseite des Dichtungsringes und einer Dichtfleïche des Tragrohres stattfindet, welche gleichzeitig die oben genannten Haltefunktion übernimmt.

Zur Erzeugung einer hydrodynamischen Schmierung kann der Dichtungsring mit in Achsrichtung verlaufenden Bohrungen versehen sein.

Bei einer Bauart mit innen liegendem Zylinderteil ist als Dicht- und Haltefläche für den auf der Außenmantelfläche des Zylinderteils befestigten Dichtungsring vorzugsweise eine auf das freie Ende des Tragrohres geschraubte Überwurfmutter vorgesehen. wobei die der Dichtfläche abgelegene Stirnseite des Dichtungsringes vom Spülwasser mit Druck beaufschlagbar ist. Wenn in Ausgestaltung der Erfindung das Gewinde der Überwurfmutter und des Tragrohres durch einen Bajonettverschluß ersetzt wird, kann die Rotordrehrichtung beliebig festgelegt werden, ohne ein Lösen der Überwurfmutter befürchten zu müssen. Ferner wird dadurch die Montage erleichtert.

Bei einer Bauart mit außen liegendem Zylinderteil ist in Ausgestaltung der Erfindung als Gegenlager für den auf der Innenmantelfläche des Zylinderteils befestigten Dichtungsring ein nach radial außen vorstehender, umlaufender Flansch am Ende des Tragrohres vorgesehen, der mit weiteren Teilen des Tragrohres eine Dichtnut zur Aufnahme und Führung des Dichtringes bildet.

Beide Bauarten ermöglichen einen einfachen Zusammenbau, erfordern weniger Bauteile als die bekannten Bauarten gemäß dem Stand der Technik und verhindern das Durchtreten von Schälwasser im Achs-Lagerbereich des Rotors.

In der Zeichnung sind in den Fig. 1 bis 5 Ausführungsbeispiele des Gegenstandes gemäß der Erfindung schematisch dargestellt.
Fig. 1 zeigt einen Teilquerschnitt durch eine erste Rotorlagerung einer Geschirrspülmaschine,
Fig. 2 zeigt einen Schnitt II-II gemäß Fig. 1, und
Fig. 3 zeigt einen Querschnitt durch eine anders aufgebaute zweite Rotorlagerung einer Geschirrspülmaschine,
Fig. 4a, b zeigen einen geschlossenen Dichtungsring mit einem zugehörigen Zylinderteil zur Aufnahme des Ringes, und
Fig. 5a-c zeigen einen anders gestalteten geschlossenen Dichtungsring mit zugehörigem Zylinderteil zur Aufnahme des Ringes.

Die Sprüharmlagerung gemäß Fig. 1 und 2 zeigt ein ortsfest an einer Geschirrspülmaschine befestigtes Tragrohr 10 mit einem Außenring 11 und einem zentral angeordneten Lagerteil 12, das über Flansche 13 mit dem Außenring 11 verbunden ist. In das Lagerteil 12 ist ein Lagerzapfen 14 fest eingespritzt, auf den eine Lagerbuchse 15 aufgesetzt ist. Mit 16 ist ein Rotor bezeichnet, der eine zentral angeordnete Nabe 16a und zwei Sprüharme 17 aufweist. Der Rotor 16 ist über eine in der Nabe 16a angebrachte Sacklochbohrung 18 auf den Lagerzapfen 14 bzw. die Lagerbuchse 15 aufgesetzt. Dabei wird ein am unteren Ende des Rotors 16 angebrachtes Zylinderteil 19 unter Bildung eines Spaltes 20 von dem Außenring 11 des Tragrohrs 10 umfaßt. Das Zylinderteil 19 besitzt eine umlaufende Ringnut 21, in die ein radial federnder, geschlitzter Dichtungsring 22 (Kolbenring) eingelagert ist. Der Dichtungsring 22 sitzt mit seiner inneren Mantelfläche 22a fest auf dem Grund der Nut 21 des Zylinderteiles 19 auf. Auf das äußere Ende 11a des Außenringese 11 ist eine Überwurfmutter 23 aufgeschraubt, die mit einer Stirnfläche 23a mit der Stirnfläche 22b des Dichtungsringes eine Dichtung bildet. Darüber hinaus bildet die Überwurfmutter 23 auch das Gegenlager für den Dichtungsring 22, wenn bei einlaufendem Spülwasser in Richtung 24 der Rotor 16 über die Stirnfläche 22b des Dichtungsringes 22 gegen die Stirnfläche 23a der Überwurfmutter gepreßt wird. Damit wird ein Lösen des Rotors 16 vom Tragrohr 10 verhindert.

Um zu verhindern, daß der Dichtungsring 22 eine Relativ-Drehbewegung gegenüber dem Zylinderteil 19 vollzieht, ist in der Nut 21 ein vorstehender Mitnehmer 25 vorgesehen, der in eine Aussparung 26 des Dichtungsringes 22 eingreift.

Die Montage erfolgt auf einfache Weise derart, daß der Rotor 16 zunächst mit der Lagerbuchse 15 versehen wird. Danach wird die Oberwurfmutter 23 über das Zylinderteil 19 geschoben und der Dichtungsring 22 in die Nut 21 eingelagert. Sodann wird diese zusammengebaute Einheit aus Rotor 16, Überwurfmutter 23 und Dichtungsring 22 über die Sacklochbohrung 19 auf den Lagerzapfen 14 des Rotors 16 aufgesteckt und sodann mittels der Überwurfmutter 23 auf das Ringteil 11a aufgeschraubt. Mit 11b sind Rippen zur Führung des Spülwassers bezeichnet.

Bei dem zweiten Ausführungsbeispiel gemäß Fig. 3 sind gleiche Teile mit gleichen Bezugszeichen versehen. Dabei umfaßt das Zylinderteil 27 unter Bildung eines Spaltes 28 das Tragrohr 29, wobei nunmehr die Ringnut 30 zur Aufnahme und Befestigung des Dichtungsringes 31 an der Innenseite des Zylinderteiles 27 angeordnet ist. Der Dichtring 31 läuft bei Drehung des Rotors 16 in einer ringförmigen Dichtnut 32 des Tragrohres 29 um. Die Dichtnut 32 wird am oberen Ende von einem nach radial außen vorstehenden Ringflansch 33 begrenzt. Dieser Ringflansch 33 bildet einerseits eine Dichtung mit der ihm zugewandten Stirnfläche des Dichtungsringes 31 und andererseits das Gegenlager für den Dichtungsring 31, wenn dieser, zusammen mit dem Rotor 16, bei einfließendem Spülwasser nach oben gedrückt wird. Wie bei dem Ausführungsbeispiel gemäß Fig. 1 und 2, übernimmt also auch hier der Dichtungsring 31 sowohl eine Dicht- als auch eine Haltefunktion. Vor allem bei einfließendem Spülwasser wird der Rotor 16 nach oben gedrückt, wobei ein Lösen vom Tragrohr 29 durch den Halte- und Dichtring 31 verhindert wird. Im weiteren Betriebsverlauf sinkt der Druck im Rotor 16, weil aus den Sprühöffnungen 16' Wasser austritt. Da gleichzeitig durch den Spalt 28 eindringendes Wasser auf den Dichtring 31 einwirkt, wird der Rotor 16 jetzt nach unten gedrückt. Dabei erfolgt eine Dichtung zwischen der unteren Stirnfläche des Dichtringes 31 und der zugewandten Fläche der Dichtnut 32.

Fig. 4a zeigt das zylindrische Ende 19 gemäß Fig. 1 mit der Ringnut 21, in die der Dichtring 34 gemäß Fig. 4b eingebracht werden soll. Der Innendurchmesser des Dichtringes 34 ist etwas kleiner als der Durchmesser der Ringnut 21 am Nutgrund. Der Dichtungsring 34 wird auf das Zylinderteil 19 aufgeschoben, bis er in der Ringnut 21 einschnappt. Dies ist möglich, da beide Teile aus nachgiebigem Kunststoff bestehen. Nach dem Vorgang sitzt der Dichtungsring 34 mit einer Preßpassung unverschiebbar auf dem Rotor fest. Zur Einführhilfe ist das Ende des Zylindeerteiles 19 angeschrägt.

Fig. 5a zeigt wiederum das Zylinderteil 19, dessen angeschrägte Teile hier als in Pfeilrichtung 35 federnde Rastelemente 36 ausgebildet sind. Beim Aufbringen des in Fig. 5b und c dargestellten Dichtringes 37 weichen die Rastelemente 36 nach innen aus und schnappen danach zurück, so daß der Dichtring 37 eingeklemmt wird. Ein Verrutschen wird durch eine umlaufende Verzahnung 38 auf der inneren Mantelfläche des Dichtungsringes 37 verhindert. Mit 39 sind durchgehende Bohrungen im Dichtungsring 37 bezeichnet.

## Patentansprüche

1. Sprueharmlagerung bei einer Geschirrspuelmaschine mit einem ortsfesten Tragrohr (10) fuer die Zufuhr von Spuelwasser, mit auf einem Lagerzapfen (14) des Tragrohres (10) drehbar gelagerten Rotor (16) zur Verteilung des Spuelwassers und mit einem einen Spalt (20) zwischen dem Rotor (16) und dem Tragrohr (10) abdichtenden Dichtungsring (22), der mit einer Mantelflaeche (22a) drehfest an einem Zylinderteil (19) des Rotors und mit einer Stirnseite (22b) an einer parallel zur Rotorebene liegenden Dichtflaeche (23a) des Tragrohrs anliegt, dadurch gekennzeichnet, dass der Dichtungsring (22, 31) in einer umlaufenden Ringnut (21, 30) des Zylinderteiles (19, 27) gelagert und der Rotor (16) durch die am Dichtungsring (22, 31) angreifende, als Gegenlager funktionierende Dichtflaeche (23, 33) des Tragrohres (10,29) gegen Loesen gesichert ist.

2. Sprueharmlagerung nach Anspruch 1, dadurch gekennzeichnet, dass die Ringnut (22) des Zylinderteiles (19) einen in eine Freisparung (26) des Dichtungsringes (22) eingreifenden Mitnehmer (25) aufweist.

3. Sprueharmlagerung nach einem der Ansprueche 1, dadurch gekennzeichnet, dass der Dichtungsring als geschlossener, radial nachgiebiger Ring (34, 37) ausgebildet ist, dessen Innendurchmesser kleiner ist als der Durchmesser des Ringnutgrundes (21) und an seiner am Zylinderteil (19) anliegenden Mantelflaeche mit einer umlaufenden Verzahnung (38) versehen ist.

4. Sprueharmlagerung nach einem der Ansprueche 1 bis 3, dadurch gekennzeichnet, dass der Dichtungsring (37) mit in Achsrichtung des Rotors (16) verlaufenden Bohrungen (39) versehen ist.

5. Sprueharlagerung nach einem der Ansprueche 1 bis 4, dadurch gekennzeichnet, dass bei einer Bauart mit innen liegendem Zylinderteil (19) als Dichtflaeche fuer den auf der Aussenmantelflaeche des Zylinderteiles (19) befestigten Dichtungsring (22) eine auf das freie Ende (11a) des Tragrohres (10) geschraubte Ueberwurfmutter (23) vorgesehen ist, wobei die der Dichtflaeche (22b) abgelegene Stirnseite (22c) des Dichtungsringes (22) vom Spuelwasser mit Druck beaufschlagbar ist.

6. Sprueharmlagerung nach einem der Ansprueche 1 bis 4, dadurch gekennzeichnet, dass bei einer Bauart mit aussen liegendem Zylinderteil (27) als Dichtflaeche fuer den auf der Innenmantelflaeche des Zylinderteiles (27) befestigten Dichtungsring (31) ein nach radial aussen ragender, umlaufender Flansch (33) am Ende des Tragrohres (29) vorgesehen ist, der mit weiteren Teilen des Tragrohres (29) eine Dichtnut (32) zur Aufnahme und Fuehrung des umlaufenden Dichtrings (31) bildet.

## Claims

1. A spray arm mounting in a dishwasher with a fixed support pipe (10) for the supply of washing water, with a rotor (16) rotatably mounted on a journal stud (14) of the support pipe (10) for the distribution of the washing water and with a sealing ring (22) sealing a gap (20) between the rotor (16) and the support pipe (10), which sealing ring (22) lies with a surface (22a) against a cylinder part (19) of the rotor so as to be secure with respect to rotation and with an end face (22b) against a sealing surface (23a) of the support pipe lying parallel to the rotor plane, characterised in that the sealing ring (22, 31) is mounted in a circumambient annular groove (21, 30 ) of the cylinder part (19, 27) and the rotor (16) is secured against detachment by the sealing surface (22, 33) of the support pipe (10, 29) functioning as a counter bearing and engaging on the sealing ring (22, 31).

2. A spray arm mounting according to Claim 1, characterised in that the annular groove (22) of the cylinder part (19) has a carrier (25) engaging into a recess (26) of the sealing ring (22).

3. A spray arm mounting according to one of Claims 1, characterised in that the sealing ring is constructed as a closed, radially elastic ring (34, 37), the internal diameter of which is smaller than the diameter of the annular groove base (21) and is provided on its surface lying against the cylinder part (19) with a circumambient toothing (38).

4. A spray arm mounting according to one of Claims 1 to 3, characterised in that the sealing ring (37) is provided with bores (39) running in the axial direction of the rotor (16).

5. A spray arm mounting according to one of Claims 1 to 4, characterised in that with a type of construction with a cylinder part (19) lying on the inside as sealing surface for the sealing ring (22) secured on the outer surface of the cylinder part (19), a screw cap (23) is provided, which is screwed onto the free end (11a) of the support pipe (10), in which the end face (22c) of the sealing ring (22), distant from the sealing face (22b), is able to be acted upon by the washing water with pressure.

6. A spray arm mounting according to one of Claims 1 to 4, characterised in that with a type of construction with a cylinder part (27) lying outside as sealing surface for the sealing ring (31) which is secured on the inner surface of the cylinder part (27), a circumambient flange (33), projecting radially outwards, is provided on the end of the support pipe (29), which flange (33), with further parts of the support pipe (29), forms a sealing groove (32) to receive and guide the circumambient sealing ring (31).

## Revendications

1. Dispositif de montage d'un bras gicleur d'un lave-vaisselle comportant un tube-support (10) stationnaire pour l'amenée d'eau de lavage,un rotor (16)monté en rotation sur un tourillon (14) du tube-support (10) pour la répartition de l'eau de lavage, et une bague d'étanchéité (22) qui étanche une fente (20) entre le rotor (16) et le tube-support (10), ladite bague d'étanchéité reposant solidairement en rotation avec une surface enveloppe (22a) sur une partie cylindrique (19) du rotor et avec une surface frontale (22b) sur une surface d'étanchéité (23a) du tube-support, située parallèlement au plan du rotor, caractérisé en ce que la bague d'étanchéité (22, 31) est montée dans une gorge annulaire (21, 30) circonférentielle de la partie cylindrique (19, 27) et en ce que le rotor (16) est assuré contre le desserrage grâce à la surface d'étanchéité (23,33) du tube-support (10, 29), celle-ci étant appliquée sur la bague d'étanchéité (22,31) et remplissant la fonction d'une butée.

2. Dispositif de montage de bras gicleur selon la revendication 1, caractérisé en ce que la gorge annulaire (22) de la partie cylindrique (19) présente un élément d'entraînement (25) s'engageant dans un évidement (26) de la bague d'étanchéité (22).

3. Dispositif de montage de bras gicleur selon l'une quelconque des revendications 1 et 2, caractérisé en ce que la bague d'étanchéité est réalisée sous la forme d'une bague (34, 37) fermée à élasticité radiale, dont le diamètre intérieur est inférieur au diamètre du fond de la gorge annulaire (21), et qui est pourvue d'une denture circonférentielle (38) sur sa surface enveloppe appliquée contre la partie cylindrique (19).

4. Dispositif de montage de bras gicleur selon l'une quelconque des revendications 1 à 3, caractérisé en ce que la bague d'étanchéité (37) est pourvue d'alésages (39) s'étendant en direction de l'axe du rotor (16).

5. Dispositif de montage de bras gicleur selon lune quelconque des revendications 1 à 4, caractérisé en ce que dans un type de construction avec partie cylindrique (19) située à l'intérieur, on prévoit comme surface d'étanchéité pour la bague d'étanchéité (22) fixée sur la surface enveloppe extérieure de la partie cylindrique (19), un écrou-raccord (23) vissé sur l'extrémité libre (11a) du tube-support (10), la face frontale (22c) de la bague d'étanchéité (22) qui se trouve en éloignement de la surface d'étanchéité (22b) pouvant être attaquée sous pression par l'eau de lavage.

6. Dispositif de monde de bras gicleur selon l'une quelconque des revendications 1 à 4, caractérisé en ce que dans un type de construction avec partie cylindrique (27) située à l'extérieur on prévoit, comme surface d'étanchéité pour la bague d'étanchéité (31) fixée sur la surface enveloppe intérieure de la partie cylindrique (27), une bride (33) circonférentielle faisant saillie radialement vers l'extérieur à l'extrémité du tube-support (29), qui forme avec d'autres parties du tube-support (29) une gorge d'étanchéité (32) pour recevoir et guider la bague d'étanchéité circonférentielle (31).
